# EUROPÄISCHE PATENTSCHRIFT

(11) **EP 0 519 321 B1**
(45) Veröffentlichungstag und Bekanntmachung des Hinweises auf die Patenterteilung: **03.09.1997**
(21) Anmeldenummer: 92109816.6
(22) Anmeldetag: 11.06.1992
(51) Int. Cl.: A47C 23/06

(54) **Elastischer Stützkörper, insbesondere für die Abstützung von Querlatten eines Lattenrostes**
Elastic support for the slats of a slatted bed base
Support élastique pour les lattes d'un sommier à lattes

(30) Priorität: 17.06.1991 DE 9107475 U
(43) Veröffentlichungstag der Anmeldung: 23.12.1992
(73) Patentinhaber: Heerklotz, Siegfried, Dipl.-Ing., D-49143 Bissendorf (DE)
(72) Erfinder: Heerklotz, Siegfried, Dipl.-Ing., D-49143 Bissendorf (DE)

(56) Entgegenhaltungen:
- EP-A- 0 444 731
- CH-A- 513 624
- DE-A- 3 932 340
- DE-U- 8 708 221
- DE-U- 8 806 330
- DE-U- 8 904 001

## Beschreibung

Die Erfindung betrifft einen elastischen Stützkörper, insbesondere für die Abstützung von Querlatten eines Lattenrostes einer Bettstelle oder dgl. Ruhevorrichtung gemäß dem Oberbegriff des Anspruchs 1.

Bei einem bekannten Lattenrost (DE-U-8 806 330) dieser Art sind Querlatten endseitig in Lagerkörpern aus gummi-elastischem Werkstoff aufgenommen, deren mittlerer Pufferteil von einer Mehrzahl übereinander und nebeneinander angeordneter Hohlräume gebildet wird, deren ebene Seitenwände in spitzem Winkel paarweise konvergieren und divergieren, teilweise divergierend in vertikale Wände unter Bildung eines stumpfen Winkels einmünden, und deren Mittelachsen parallel zu den Querlatten ausgerichtet sind. Der Pufferteil geht nach oben in einen Halteteil und nach unten in einen Befestigungsteil über. Dabei weist der Halteteil eine oder zwei Einstecklaschen für ein Querlattenende auf. Der Lagerkörper stützt sich auf der Oberseite des Lattenrostrahmens über eine Tragplatte ab und die Hohlräume des Pufferteils können an ihrer Rückseite oder allseits geschlossen ausgebildet sein.

Der Erfindung liegt die Aufgabe zugrunde, einen elastischen Stützkörper für die Abstützung von Querlatten eines Lattenrostes zu schaffen, der vielfältige Variationen der Federeigenschaften ermöglicht, mit geringem Aufwand an unterschiedliche Belastungen anpaßbar ist und schädigende Überbelastungen vermeidet.

Ausgehend von einem Lattenrost der eingangs angegebenen Art wird diese Aufgabe nach der Erfindung durch eine Ausgestaltung mit den kennzeichnenden Merkmalen des Anspruchs 1 gelöst. Hinsichtlich wesentlicher weiterer Ausgestaltungen wird auf die Ansprüche 2 bis 11 verwiesen.

Die Erfindung schafft einen elastischen Stützkörper für die Abstützung von Querlatten eines Lattenrostes, der ein Hohlprofil mit einer homogenen Biegefederzellstruktur aufweist, so daß die Einzelbereiche der Zellstruktur bei Belastung eine nur begrenzte, durch definierte Biegung federnd wirkende Verformung mit einem im wesentlichen in einer Ebene ausgerichteten Spannungsverlauf erfahren. Damit können hervorragende Federeigenschaften bei verbesserter Federelastizität in einer bevorzugt vertikalen Belastungsrichtung erreicht werden, da die die geometrischen Teilprofile bildenden Trennwände und Kanäle eine gleichmäßige Verteilung des Druckes und dessen vorteilhafte Umwandlung in Biegespannungen in der Federzone bewirken. Das Hohlprofil kann mit geringem Aufwand durch Variation der die Biegefederzellstruktur bestimmenden Wandformen und Wanddicken an unterschiedlichste Druckbelastungen und Federhärten angepaßt werden. Auf diese Weise können bereichsweise Knickerscheinungen aufgrund punktueller Überbelastungen sicher vermieden und damit die Lebensdauer derartiger elastischer Stützkörper wirksam erhöht werden.

Hinsichtlich wesentlicher weiterer Vorteile und Einzelheiten der Erfindung wird auf die nachfolgende Beschreibung und die Zeichnung verwiesen, in der mehrere Ausführungsbeispiele des Gegenstandes der Erfindung schematisch näher veranschaulicht sind. In der Zeichnung zeigen:
- Fig. 1: eine perspektivische teilweise geschnittene Darstellung einer ersten Ausführung eines elastischen Stützkörpers nach der Erfindung in längsgerichteter Einbaulage mit einer eingesteckten Querlatte,
- Fig. 2 bis 9: Ausschnittsdarstellungen unterschiedliche Biegefederzellstrukturen für einen Stützkörper gemäß Fig. 1,
- Fig. 10: eine Prinzipdarstellung des elastischen Stützkörpers gemäß Fig. 2 bis 9 in einer geänderten Einbaulage,
- Fig. 11 und 12: Ausschnittsdarstellungen unterschiedlicher Biegefederzellstrukturen für Stützkörper gemäß Fig. 1 oder Fig. 10 mit plattenförmiger Ausbildung, und
- Fig. 13: eine Prinzipdarstellung des elastischen Stützkörpers in einer Ausführung als Teil einer Polstermatte.

In Fig. 1 ist ein elastischer Stützkörper 1 in seiner Einbaulage im Bereich einer Seitenwand 2 und einer Tragfläche 3 eines nicht näher veranschaulichten Bettgestells dargestellt. Über Querlatten 4 eines Lattenrostes ist der elastische Stützkörper 1 in einer vertikalen Belastungsrichtung 5 einer Querschnittsverformung im elastischen Bereich aussetzbar. Dazu sind die Querlatten 4 in einem oberen Verbindungsbereich 6 des Stützkörpers 1 in als Sacklöcher ausgebildeten Formausnehmungen 7 aufgenommen. Die den Formausnehmungen 7 abgewandte Seite des Verbindungsbereiches 6 ist zur Abstützung des elastischen Stützkörpers 1 gegen die Seitenwand 2 mit einer Stützschicht 8 versehen, deren Dicke den elastischen Stützkörper 1 insgesamt um einen Distanzspalt 9 zur Seitenwand 2 beabstandet.

Der elastische Stützkörper 1 ist in der dargestellten Ausführungsform bereichsweise durch quergerichtete Trennschlitze 10 in einzelne, jeweils zumindest eine Querlatte 4 aufnehmende Stützsegmente 11 unterteilt. Damit ist eine in der Federung gegenseitig unbeeinflußte Abstützung der Querlatten 4 bei Einwirkung unterschiedlicher Druckkräfte in Belastungsrichtung 5 möglich.

Unterhalb des oberen Verbindungsbereiches 6 ist der elastische Stützkörper 1 mit einem Hohlprofil 12 ausgebildet, das eine Vielzahl von in zwei orthogonalen Richtungen regelmäßig aneinandergereihten Teilprofile 13 mit zueinander parallel ausgerichteten Längsachsen 14 umfaßt und eine aus diesen aufgebaute wabenähnliche Biegefederzellstruktur 15 darbietet, die in Fig. 2 bis 9 in weiteren Ausführungsformen näher veranschaulicht ist.

Der in Einbaulage befindliche elastische Stützkörper 1 gemäß Fig. 1 liegt mit einem Sockelbereich 16 auf der Tragfläche 3 auf, wobei das der Seitenwand 2 zugewandte Teilprofil 13 bis in einen Eckbereich 17 zwischen Seitenwand 2 und Tragfläche 3 vorspringt. In der Einbaulage ist mit dieser einfachen Ausführung bereits unter Wirkung des Eigengewichts des Lattenrostes in Belastungsrichtung 5 eine hinreichend sichere Lagefixierung der Querlatten 4 über den elastischen Stützkörper 1 in der Bettstelle erreicht.

In Fig. 2 ist nur der Hohlprofilteil 12 des insgesamt die Biegefederzellstruktur 15 aufweisenden elastischen Stützkörpers 1 ausschnittsweise derart dargestellt, daß die einzelnen Teilprofile 13 im Querschnitt deutlich werden. Diese Teilprofile 13 sind in einer prinzipiell angedeuteten waagerechten Richtung 18, die durch eine Ebene 19 veranschaulicht ist, und in einer senkrechten Richtung 20, die durch eine Ebene 21 verdeutlicht ist, derart regelmäßig und unmittelbar aneinandergereiht, daß eine wabenähnliche Biegefederzellstruktur 15 mit zueinander versetzter bzw. verschachtelter Anordnung gebildet ist. Unter Wirkung einer Druckbelastung in der Belastungsrichtung 5 ist damit ein bereichsweises Knicken infolge punktueller Überbelastung einer derartigen Struktur sicher vermieden und die Lebensdauer eines derartigen elastischen Stützkörpers 1 erhöht. Die einzelnen Teilprofile 13 weisen in Richtung der Längsachse 14 durchgehende Kanäle 22 mit entsprechenden Wandungen 23 auf, die im wesentlichen eine konstante Dicke 24 aufweisen.

Die Wandungen 23 der Teilbereiche 13 gemäß Fig. 1 bis 4 umgrenzen ein regelmäßiges Vieleck jeweils mit entsprechenden Eckbereichen 25. Innere Eckbereiche 25 bilden bei einem derartigen regelmäßigen Vieleck Knotenpunkte 26, deren regelmäßige Anordnung eine gleichmäßige Druckverteilung bei Belastung des elastischen Stützkörpers 1 bewirkt, bei der die Wandungen 23 eine stets rückstellfähige Biegung erfahren. Dies gilt für die viereckige Zellstruktur gemäß Fig. 1 und 2 ebenso wie für die sechseckige Struktur gemäß Fig. 3.

In einer zweckmäßigen Ausführungsform gemäß Fig. 4 sind die ein Viereck bildenden Teilprofile 13 an ihren jeweils oberen und unteren Eckpunkten 25 durch im wesentlichen waagerechte Zwischenstege 27,29 verbunden und dabei in horizontaler Richtung im Abstand zueinander angeordnet. Durch eine entsprechende Gestaltung der Zwischenstege 27,29 können so gleichförmige Zwischenkanäle 28 gebildet sein. Die obersten und die untersten Zwischenstege 29 können eine Abschlußplatte bilden. Auf der oberen Abschlußplatte kann ein Verbindungsbereich 6 gemäß Fig. 1 abgestützt, z.B. aufgeklebt sein.

Das die Biegefederzellstruktur 15 aufweisende Hohlprofil 12 gemäß Fig. 1 bis 4 wird zweckmäßig durch Extrusionsformgebung erzeugt, und durch nachfolgende Bearbeitungen in die Form überführt, die einen Einbau gemäß Fig. 1 mit geringem Aufwand ermöglicht. Stattdessen ist auch ein Aufbau durch Zusammenfügen von Bauelementen bzw. -gruppen denkbar.

In Fig. 5 und Fig. 6 ist die Biegefederzellstruktur 15 aus einzelnen horizontal übereinander angeordneten Profilplatten 30 gebildet, deren Wandungen 31 Wellentäler 32 und Wellenberge 33 darbieten, die bei abwechselnder Übereinanderanordnung jeweils in Verbindungszonen 34 aneinanderliegen. Die Profilplatten 30 sind zweckmäßig im Bereich der Verbindungszonen 34 verschweißt oder verklebt, so daß eine Federung der Biegefederzellstruktur 15 in Belastungsrichtung 5 über die Wandungen 31 möglich ist, da die derart geschichteten Wellenformen Kanäle 35 zur Federwegaufnahme darbieten.

In der Ausführungsform der Profilplatten 30 gemäß Fig. 6 sind die Federeigenschaften der Biegefederzellstruktur 15 gegenüber der gemäß Fig. 5 durch die Wellenform sowie dadurch verändert, daß die Dicke 24 der Wandung 31 verringert ist.

Eine Ausbildung des Hohlprofiles 12 mit Teilprofilen 13 in Kreisringform 36 ist in Fig. 7 dargestellt. Die Wandungen 37 der Kreisringe 36 sind dabei jeweils in Verbindungszonen 38 zweckmäßig derart miteinander verklebt oder verschweißt, daß ein Zwischenkanal 39 gebildet ist.

Die Biegefederzellstrukturen 15 in den Ausführungsformen gemäß Fig. 8 oder 9 weisen die Kreisringe 36 verbindende, im wesentlichen ebene Zwischenstege 40 auf und bilden vergrößerte Zwischenkänale 39 aus. Bei der einstückigen, extrusionsgeformten Ausbildung der Biegefederzellstruktur 15 gemäß Fig. 8 bilden die Zwischenstege 40 mit den Kreisringen 36 gemeinsame Knotenpunkte 41 im oberen und unteren Scheitelpunkt mit der Folge, daß bei Belastungsaufnahme die Biegefederzellstruktur 15 keine Verbreiterung in horizontaler Richtung erfährt.

In Fig. 9 sind Kreisringe 36 kettenförmig über seitlich angeordnete Zwischenstege 42 verbunden und bilden bei Anordnung übereinander mehrerer, eine Einheit bildenden Kettenstrukturen jeweils im Berührungspunkt der Kreisringe 36 eine Verbindungszone 43 aus.

In Fig. 5 bzw. Fig. 7 ist mit einem die Kanäle 35 bzw. den Kreisquerschnitt 36 zumindest bereichsweise ausfüllenden Formkörper 44 eine Möglichkeit angedeutet, die Federhärte der Biegefederzellstruktur 15 in noch weiteren Grenzen zu beeinflussen. Dieser Formkörper 44 kann zweckmäßig aus einem elastischen Material gebildet sein, womit auch in Längsrichtung des Hohlprofils 12 eine gute elastische Deformation ermöglicht ist, wenn sich der Formkörper 44 nicht nur über die Länge eines Stützsegmentes 11, sondern über mehrere Segmente erstreckt.

In Fig. 10 ist der elastische Stützkörper 1 mit einem Hohlprofil 45 versehen, das eine senkrecht zur Längswand 2 der Bettstelle ausgerichtete Biegefederzellstruktur 15 aufweist, deren Teilprofile 13 eine Ausbildung ähnlich den dargestellten Beispielen in Fig. 2 bis 9 aufweisen können. Ein oberer Verbindungsbereich 46, der einstückig an die Biegefederzellstruktur 15 angeformt sein kann, weist dabei zwei die Querlatten 4 (nicht dargestellt) aufnehmende Profilkammern 47 auf, deren Formausnehmung 48 parallel zu den Kanälen 49 der Biegefederzellstruktur ausgerichtet sind. Die Profilkammern 47 sind durch einen Trennschlitz 50, der bis in den Bereich der Biegefederzellstruktur 15 verlängerbar ist, derart unabhängig federbeweglich, daß eine gegenseitige federnde Beeinflussung benachbarter, in den Formausnehmungen 48 befindlicher Querlatten 4 ausgeschlossen ist. Durch Einbringen eines Formkörpers 51 in zumindest einem der Kanäle 41 kann das Hohlprofil 45 die Querlatten 4 mit unterschiedlicher Federhärte auf engstem Raum abstützen.

In einem Sockelbereich 52 kann das Hohlprofil 45 unterhalb der Biegefederzellstruktur 15 mit einer weiteren einstückig angeformten, parallel zu den Kanälen 49 ausgerichteten Profilkammer 53 versehen sein, in der eine zusätzliche Querlatte 4 (nicht dargestellt) aufnehmbar und damit ein Lattenrost gebildet ist, dessen Federeigenschaften mittels Schieber beeinflußbar sind. Ösen 54 dienen zur Aufnahme von Befestigungsbolzen für eine Festlegung an der Seitenwand 2 anstelle einer Auflage auf einer Tragfläche 3. In einer Ausführungsform des Stützkörpers 1 gemäß Fig. 11 und Fig. 12 weisen die Hohlprofile 12 jeweils Biegefederzellstrukturen 15 auf, die von ebenen Profilplatten 55 gebildet sind, die als Stützansätze ausgebildete Wandungen 56 zueinander darbieten und damit Kanäle 57 bilden. Damit ist bei Druckbelastung in Belastungsrichtung 5 eine Federung erreichbar, deren Federsteife wesentlich durch die Anzahl der übereinander angeordneten Profilplatten 55 beeinflußbar ist.

Eine weitere Möglichkeit der Anwendung der Biegefederzellstruktur 15 in einem Stützkörper 1 ist mit dessen Anordnung in einer Polstermatte 58 gemäß Fig. 13 veranschaulicht. Das Hohlprofil 12 ist dabei mit Kanälen 59 zur Aufnahme der Federung von Wandungen 60 ausgebildet, wobei in der vertikalen Belastungsrichtung 5 eine gleichmäßige Druckverteilung über in einer Hülle 61 angeordnete Zwischenlagen 62,63 erreichbar ist. Die Polstermatte 58 kann auf die Tragfläche 3 aufgelegt werden und ist nach Öffnen eines Reißverschlusses 64 an der Hülle 61 mit geringem Aufwand mit unterschiedlichen Stützkörpern 1 zu versehen, die schnell auswechselbar sind und damit eine individuelle Anpassung an die Belastung der Polstermatte 58 ermöglichen.

## Patentansprüche

1. Elastischer Stützkörper, insbesondere für die Abstützung von Querlatten eines Lattenrostes für eine Bettstelle oder dgl. Ruhevorrichtung, der als ein mit seiner Unterseite auf einer Tragfläche (3) abstützbarer und aus elastomerem Material bestehender Hohlprofilkörper (12) mit einer wabenähnlichen Biegefederzellstruktur (15) mit zueinander versetzter oder verschachtelter Anordnung gebildet ist, die aus einer Vielzahl von in zwei orthogonalen Richtungen (19, 20) regelmäßig nebeneinandergereihten, von Wandungen (23, 31, 37, 56, 60) im wesentlichen gleicher Dicke (24) begrenzten Teilprofilen (13) mit zueinander parallel ausgerichteten Längsachsen (14) aufgebaut ist, wobei die Biegefederzellstruktur (15) bei vertikaler Belastung eine Querschnittsverformung im elastischen Bereich ausführt und dabei jeweils Biegespannungen in Stegbereichen seiner Wandungen (23, 31, 37) ausgesetzt ist, diese Wandungen zumindest bereichsweise eine zur Belastungsrichtung (5) geneigt verlaufende Ausrichtung aufweisen und wobei jede Belastungsrichtungsparallele zumindest ein Teilprofil (13) durchdringt, **dadurch gekennzeichnet**, daß der Hohlprofilkörper (12) durch senkrecht zu den Profil-Längsachsen (14) verlaufende Trennschlitze (10) in Stützsegmente (11) bildende Hohlprofil-Abschnitte unterteilt ist, in denen die Biegefederzellstruktur (15) jeweils eine Federzone bildet, die bei Belastung in vertikaler Belastungsrichtung (5) eine in Längsrichtung im wesentlichen gleichförmige, längsspannungsfreie Verformung erfährt.

2. Elastischer Stützkörper nach Anspruch 1, dadurch gekennzeichnet, daß der Hohlprofilkörper (12) ein beidseits offenes Hohlprofil aufweist.

3. Elastischer Stützkörper nach Anspruch 1 oder 2, dadurch gekennzeichnet, daß das Hohlprofil (12; 45) als Extrusionsteil mit in Richtung seiner Längsachse (14) durchgehenden Kanälen (22) ausgebildet ist.

4. Elastischer Stützkörper nach einem der Ansprüche 1 bis 3, dadurch gekennzeichnet, daß die Biegefederzellstruktur (15) aus einzelnen horizontal übereinander angeordneten Profilplatten (30; 36; 55) gebildet ist.

5. Elastischer Stützkörper nach Anspruch 4, dadurch gekennzeichnet, daß die Profilplatten (30) wellenförmige Wandungen (31) aufweisen, deren Wellentäler (32) und Wellenberge (33) abwechselnd eine Verbindungszone (34) bilden, in der die Profilplatten (30) insbesondere verschweißt oder verklebt sind.

6. Elastischer Stützkörper nach einem der Ansprüche 1 bis 5, dadurch gekennzeichnet, daß die Trennschlitze (10) einen Teilquerschnitt des Hohlprofils (12) erfassen und die Stützsegmente (11) in einem auf der Tragfläche (3) abgestützten Sockelbereich (16) verbunden sind.

7. Elastischer Stützkörper nach einem der Ansprüche 1 bis 6, dadurch gekennzeichnet, daß die Längsachsen (14) der Teilprofile (13) der Biegefederzellstruktur (15) in Einbaulage parallel oder senkrecht zur Seitenwand (2) der Bettstelle ausgerichtet sind.

8. Elastischer Stützkörper nach einem der Ansprüche 1 bis 7, dadurch gekennzeichnet, daß zumindest im oberen Endbereich des Hohlprofils (12) an die Biegefederzellstruktur (15) ein die Querlatten (4) aufnehmender Verbindungsbereich (6; 46) angrenzt, der senkrecht zur Längsachse (14) des Hohlprofils (12) gerichtete Einstecköffnungen (7) aufweist, wobei in jedem Stützsegment (11) zumindest eine als Einstecköffnung (7) für eine Querlatte (4) ausgebildete Formausnehmung vorgesehen ist.

9. Elastischer Stützkörper nach Anspruch 8, dadurch gekennzeichnet, daß das Hohlprofil (12) am Verbindungsbereich (6) eine rückseitige, an einer Seitenwand (2) der Bettstelle anliegende Stützschicht (8) aufweist.

10. Elastischer Stützkörper nach einem der Ansprüche 1 bis 7, dadurch gekennzeichnet, daß der obere Verbindungsbereich (46) einstückig angeformt ist und parallel zu den Kanälen (49) der Biegefederzellstruktur (15) verlaufende Profilkammern (47) für die Aufnahme von Querlatten (4) aufweist.

11. Elastischer Stützkörper nach Anspruch 10, dadurch gekennzeichnet, daß am Verbindungsbereich (46) zwei durch einen Trennschlitz (50) getrennte Profilkammern (47) angeformt sind.

## Claims

1. Elastic supporting body, especially for supporting transverse slats of a slatted base for a bed or similar device for repose, formed as a hollow-profiled body (12) supportable on its underside on a supporting surface (3) and consisting of elastomer material, having a honeycomb-like bending spring cell structure (15) in either offset to one another or interlocking arrangement which is built up of a plurality of profile sections (13) arranged sequentially at regular intervals alongside each other in two orthogonal directions (19, 20) and limited by walls (23, 31, 37, 56, 60) with substantially equal thickness (24), having longitudinal axes (14) parallel to one another, whereby the bending spring cell structure (15) performs cross-sectional deformation in its elastic portion when subjected to vertical load and is thereby subjected to bending stress in the affected parts of its walls (23, 31, 37) forming the honeycomb web, the said walls being at least in part inclined towards the direction of load (5), and whereby each parallel line of load direction runs through at least one profile section (13), **characterised in that** the hollow profiled body (12) is sub-divided by separating cuts (10) running perpendicular to the longitudinal axes of the profile(14) into profiled parts forming supporting segments (11), in which the bending spring cell structure (15) forms a spring zone in each, which undergoes substantially uniform longitudinal deformation free of longitudinal stress when subjected to vertical load (5).

2. Elastic supporting body according to Claim 1, characterised in that the hollow-profiled body(12) has a hollow profile open on both sides.

3. Elastic supporting body according to either of Claims 1 or 2, characterised in that the hollow profile (12; 45) is formed as an extrusion moulding with channels (22) going all the way through it in the direction of its longitudinal axis.

4. Elastic supporting body according to any of Claims 1 to 3, characterised in that the bending spring cell structure (15) is formed from single profiled mats (30; 36; 55) arranged horizontally on top of one another

5. Elastic supporting body according to Claim 4, characterised in that the profiled mats (30) have wave-like walls (31), the valleys (32) and peaks (33) of which form an alternating connecting zone (34), in which the profiled mats (30) are joined particularly by melt-bonding or with adhesive.

6. Elastic supporting body according to any of Claims 1 to 5, characterised in that the separating cuts (10) go through part of the cross-section of the hollow profile (12) and the supporting segments (11) are connected with one another in a pedestal portion (16) resting on the supporting surface (3).

7. Elastic supporting body according to any of Claims 1 to 6, characterised in that the longitudinal axes (14) of the profile sections (13) of the bending spring cell structure (15) are aligned parallel or perpendicular to the side wall (2) of the bed when fitted in place.

8. Elastic supporting body according to any of Claims 1 to 7, characterised in that, at least in the upper end portion of the hollow profile (12), there is a connecting portion (6; 46) to receive the transverse slats (4) adjacent to the bending spring cell structure (15), the said connecting portion having holes (7) arranged perpendicularly to the longitudinal axis (14) of the hollow profile (12), whereby at least one hole (7) shaped to receive a transverse slat (4) is provided in each supporting segment (11).

9. Elastic supporting body according to Claim 8, characterised in that the hollow profile (12) is backed by supporting layer (8) at the connecting portion (6), the said supporting layer being juxtaposed to a side (2) of the bed.

10. Elastic supporting body according to any of Claims 1 to 7, characterised in that the upper connecting portion (46) is formed in one piece and has profiled chambers (47) running parallel to the channels (49) of the bending spring cell structure (15) for receiving transverse slats (4).

11. Elastic supporting body according to Claim 10, characterised in that two separate profile chambers (47) separated by a separating cut (50) are moulded on at the connecting portion (46).

## Revendications

1. Corps de soutien élastique en particulier pour le support de lattes transversales destiné à un lit ou à un équipement de repos analogue, formé en tant que corps creux profilé en matériau élastomère (12), dont la face inférieure peut être supportée sur une surface portante (3) présentant une structure de cellules alvéolaires élastiques (15) implantées de manière décalée les unes par rapport aux autres ou de manière imbriquée les unes dans les autres et constituée d'un grand nombre de profilés partiels limités (13) de parois (23, 31, 37, 56, 60) d'épaisseur pratiquement semblable (24) posés parallèlement dans deux directions orthogonales (19, 20) avec des axes longitudinaux orientés parallèlement les uns aux autres (14), la structure de cellules alvéolaires élastiques (15) réalisant une déformation de sa section dans le domaine élastique lors d'une sollicitation verticale en étant soumise, dans un tel cas, à des tensions de flexion dans le domaine supérieur de ses parois (23, 31, 37) ces parois présentant dans certains secteurs une orientation inclinée par rapport au sens de la sollicitation (5), chaque parallèle au sens de la sollicitation étant traversée par au moins un profilé partiel (13), **caractérisés en ce que** le corps creux (12) est subdivisé en sections de profilé creux par des fentes de séparation (10) perpendiculaires aux axes longitudinaux (14) dans le segment de support (11), et dans lesquels les structures de cellules alvéolaires élastiques (15) forment une zone élastique soumise, lors d'une sollicitation dans le sens de sollicitation vertical (5) à une déformation pratiquement régulière et sans tensions longitudinale dans le sens longitudinal.

2. Corps de soutien élastiques selon la revendication 1, **caractérisés en ce que** le corps creux profilé (12) présente un profilé creux ouvert des deux côtés.

3. Corps de soutien élastiques selon la revendication 1 ou 2, **caractérisés en ce que** le corps creux profilé (12, 15) est réalisé en tant pièce extrudée avec des canaux traversants (22) dans le sens de son axe longitudinal (14).

4. Corps de soutien élastiques selon l'une des revendications 1 à 3, **caractérisés en ce que** la structure de cellule alvéolaire élastique (15) est formée par différentes plaques profilées (30; 36; 55) superposées horizontalement les unes aux autres.

5. Corps de soutien élastiques selon la revendication 4, **caractérises en ce que** les plaques profilées (30) présentent des parois ondulées (31) dont les gorges (32) et les sommets (33) forment alternativement une zone de liaison (34) dans laquelle les plaques profilées (30) sont en particulier collées ou soudées.

6. Corps de soutien élastiques selon l'une des revendications 1 à 5, **caractérisés en ce que** les fentes de séparation (10) saisissent une section partielle du profilé creux (12)et que les segments de support (11) sont reliés dans un secteur de socle (16) appuyé sur la surface portante (3).

7. Corps de soutien élastiques selon l'une des revendications 1 à 6, **caractérisés en ce que** les axes longitudinaux (14) des profilés partiels (13) de la structure de cellule alvéolaire élastique (15) sont orientés, en situation de montage, parallèlement ou perpendiculairement à la paroi latérale (2) du lit.

8. Corps de soutien élastiques selon l'une des revendications 1 à 7, **caractérisés en ce qu'** un secteur de liaison (6, 46) réceptionnant les lattes transversales (4) et présentant des ouvertures d'embrochage (7) orientées perpendiculairement à l'axe longitudinal (14) du profilé creux (12) est limitrophe au moins dans le secteur final supérieur du profilé creux (12), un évidement moulé au moins en tant qu'ouverture d'embrochage (7) étant prévu pour une latte transversale (4).

9. Corps de soutien élastiques selon la revendication 8, **caractérisés en ce que** la face arrière du profilé creux (12) présente dans le secteur de liaison (6) une couche protectrice (8) reposant contre une paroi latérale (2) du lit.

10. Corps de soutien élastiques selon l'une des revendications 1 à 7, **caractérisés en ce que** le secteur de liaison supérieur (46) est moulé en une seule pièce et présente des chambres profilées (47) destinées à la réception de lattes latérale et se déroulant parallèlement aux canaux (49) de la structure de cellule alvéolaire élastique (15)

11. Corps de soutien élastiques selon la revendication 10, **caractérisés en ce que** deux chambres profilées séparées (47) par une fente de séparation (50) sont moulées dans le secteur de liaison (46).
